# EUROPÄISCHE PATENTANMELDUNG

(11) **EP 4 782 623 A1**
(43) Veröffentlichungstag der Anmeldung: **29.07.2026**
(21) Anmeldenummer: 26153381.4
(22) Anmeldetag: 22.01.2026
(51) Int. Cl.: E04G 5/06, E04G 5/14, E04G 7/28, E04G 7/30, E04G 7/34

(54) **KONSOLE FÜR EIN FASSADENGERÜST MIT EINER KONSOLENVERBREITERUNG**

(30) Priorität: 27.01.2025 DE 102025102725
(71) Anmelder: GFM Scaffold Solutions GmbH, 46485 Wesel (DE)
(72) Erfinder: Fuschetto, Antonio, 46485 Wesel (DE)
(74) Vertreter: Schoenen, Norbert

(57) **Zusammenfassung**

Die Konsole (1) für ein Fassadengerüst mit einer Konsolenverbreiterung (2), die mit der Konsole (1) verbindbar ist, wobei die Konsole (1) und die Konsolenverbreiterung (2) Stirnflächen (3, 4) aufweisen, die bei der Verbindung von Konsole (1) und Konsolenverbreiterung (2) aneinander anliegen, wobei die Konsole (1) und die Konsolenverbreiterung (2) Oberseiten (5, 6) aufweisen, die zum Auflegen von Belagbohlen des Fassadengerüsts geeignet sind und die bei der Verbindung von Konsole (1) und Konsolenverbreiterung (2) im Wesentlichen bündig in gleicher Höhe angeordnet sind, und wobei Verbindungselemente (7, 8) zum spaltfreien Verbinden der Konsole (1) und der Konsolenverbreiterung (2) vorgesehen sind, ist dadurch gekennzeichnet, dass mehrere Konsolenverbreiterungen (2) mit unterschiedlichen, insbesondere allen üblichen, Konsolenbreiten vorgesehen sind, dass die Konsole (1) und die Konsolenverbreiterungen (2) als ein Modulsystem ausgebildet sind, wobei die Konsole (1) und die Konsolenverbreiterungen (2) stirnseitig, insbesondere mittels einer Steckverbindung, miteinander verbindbar sind, dass auf der Konsole (1) und den Konsolenverbreiterungen (2) Beläge aufbringbar sind, die bei miteinander verbundener Konsole (1) und einer oder mehrerer Konsolenverbreiterungen (2) spaltenfrei auf der Konsole (1) und den Konsolenverbreiterungen (2) aufliegen.

Als Zeichnung für die Zusammenfassung wird Figur 1 vorgeschlagen.

## Beschreibung

Die Erfindung betrifft eine Konsole (1) für ein Fassadengerüst mit einer Konsolenverbreiterung (2), die mit der Konsole (1) verbindbar ist, nach dem Oberbegriff des Anspruchs 1.

### Hintergrund

Im Folgenden wird die erfindungsgemäße Kombination von Konsole und Konsolenverbreiterung auch als "Multikonsole" bezeichnet.

Die Erfindung betrifft insbesondere eine Multikonsole zur spaltfreien Verbindung von Gerüstbauelementen in variablen Größen, die in der Lage ist, mehrere Größen von Gerüstkonsolen (30er, 50er und 70er Konsolen) spaltfrei zu verbinden, um eine flexible und sichere Lösung für den Gerüstbau zu bieten.

### Stand der Technik

Fassadengerüste umfassen üblicherweise u.a. Gerüstständer, Traversen zum Verbinden der Gerüstständer, Belagbohlen, die auf die Traversen aufgebracht werden und u.a. zum Begehen des Fassadengerüsts dienen, sowie Konsolen, wie Innenkonsolen, auch als Kupplungskonsolen bezeichnet, die zum Verbreitern der Belagfläche über die Fläche, die durch die Belagbohlen auf den Traversen zwischen den Gerüstständern geschaffen wird, hinaus dienen. Die Konsolen bzw. Innenkonsolen werden ebenfalls an den Gerüstständern montiert und dienen zum Auflegen weiterer Belagbohlen, durch die die verfügbare Belagfläche verbreitert bzw. vergrößert wird, auf der Personen auf dem Gerüst stehen und gehen sowie Material aufgelegt werden kann. Unter einem Fassadengerüst wird hier ein Baugerüst, das als Arbeitsgerüst an einer Fassade eines Gebäudes aufgestellt bzw. befestigt wird, verstanden. Bei dem Erstellen von Baugerüsten als Arbeitsgerüsten an Fassaden, somit Fassadengerüsten, ist der Wandabstand zwischen einer am dichtesten an dem Gebäude angeordneten Belagbohlenkante einer Belagbohle des Gerüstes und dem Gebäude bzw. der Außenseite der Fassade des Gebäudes durch Normen und gesetzliche Vorschriften auf ein bestimmtes Maximalmaß beschränkt, somit die Spaltbreite zwischen dieser Belagbohlenkante und der Außenseite der Fassade des Gebäudes. Dieser maximal zulässige Wandabstand bzw. die maximal zulässige Spaltbreite beträgt 30 cm. Bei Wandabständen bzw. Spaltbreiten von über 30 cm werden die angrenzenden Belagbohlenkanten der Belagbohlenflächen des Gerüsts bzw. die Gebäudekanten an horizontalen Gebäudeteilen, wie beispielsweise Etagendecken, als Absturzkanten gewertet. Bei Wandabständen bzw. Spaltbreiten von weniger als 30 cm werden diese entsprechenden Kanten nicht als Absturzkanten gewertet und Personen, wie Bauwerker, dürfen sich ohne weitere Maßnahmen entlang und über die entstehenden genannten Kanten und somit den zwischen Belagbohlenkante(n) der Belagbohle(n) des Gerüsts und Bauwerk bzw. Gebäude bestehenden oder entstehenden Spalt hinweg bewegen.

Sofern der Wandabstand bzw. die Spaltbreite zwischen der Belagbohlenkante der Belagbohle(n) und der Außenseite des Bauwerks bzw. Gebäudes das vorgeschriebene Maximalmaß von 30 cm überschreitet, sind nach den gesetzlichen Vorgaben und einschlägigen Normen Maßnahmen zu ergreifen, die einen Absturz oder teilweisen Absturz von Personen durch den entstandenen Spalt zwischen dem Gebäude und dem Gerüstbelag bzw. der Belagbohle auf dem Fassadengerüst verhindern. Hierzu sind verschiedene Maßnahmen bekannt.

Eine bekannte Maßnahme besteht darin, die Gerüstbeläge, also die Belagbohlen auf dem Gerüst bzw. dessen Konsolen, die zum Gebäude hin weisen, zu verbreitern, um den 7übermäßig großen Spalt zu schließen bzw. auf ein zulässiges Maß von weniger als 30 cm zu reduzieren. Um eine solche Verbreiterung zu ermöglichen, eignen sich insbesondere die Konsolen des Gerüsts, die in verschiedenen Breiten vorgehalten werden. Dies bedeutet allerdings einerseits einen hohen Aufwand und andererseits hiermit verbunden hohe Kosten, da unterschiedlich breite Konsolen vorgehalten werden müssen.

Bekannte Konsolen gibt es z. B. in den Größen 1,09 m, 0,70 m, 0,50 m, 0,30 m und 0,20 m. Diese Konsolen sind aber nicht kombinierbar.

Vor allem sind diese nicht untereinander kompatibel und lassen sich nicht von 30 cm auf 70 cm erweitern. Außerdem muss man sich für eine Konsole entweder mit oder ohne Rohrverbinder entscheiden. Es gibt zwar auf dem Markt eine Konsolenverbreiterung, so dass man von 30 cm auf 70 cm kommt, aber diese Konsolenverbreiterung überdeckt weder die gesamte Spaltenbreite noch ist sie mit der Auswahl mit oder ohne Rohrverbinder erhältlich.

In der DE 20 2021 002 422 U1 wird zwar eine Möglichkeit vorgeschlagen, wie ein Spalt zwischen dem Fassadengerüst und einer Fassade eines Gebäudes auf einfache Art und Weise auf ein zulässiges Maß von maximal 30 cm reduziert werden kann. Zugleich das Problem einer sich bei einem Aufbringen von Material, wie Dämmmaterial, mit einer erheblichen Materialdicke von zumindest 10 cm auf der Fassadenfläche ändernden Spaltbreite kostengünstiger als im Stand der Technik gelöst werden.

Dieser Vorschlag hat aber einige wichtige Nachteile. Denn hier wird nur ein voller Belag halb auf einen ersten Belag gelegt und von oben gekontert. Der Aufwand ist viel zu groß. Außerdem entsteht eine Stolperkante, die in der Erfindung vermieden wird. Zudem kann man keinen Innenschutz anbringen wie bei der vorliegenden Erfindung. Zweifelhaft ist auch, dass diese Konstruktion statisch überhaupt umsetzbar ist.

Außerdem kann man nur auf einen halben Belag erweitern im Gegensatz zur vorliegenden Erfindung, bei der man auf einen vollen und halben Belag im Original erweitern kann, und zwar lückenlos und ohne Stolperkante.

Aus der Broschüre "DIBt: Gerüstbauteile für das Modulsystem "PERI UP Flex". 04.2021. 10829 Berlin, 2021" ist eine Konsolenlösung mit integrierter Rohrauflage bekannt, welche eine Konstruktion betrifft,
- die stets einen integrierten Rohrverbinder voraussetzt,
- nur mit Belägen mit Rohrauflage funktioniert,
- ausschließlich starre Einzelbreiten vorsieht,
- keinerlei Modularität oder Längenvariabilität ermöglicht.

Das bauliche und funktionale Konzept unterscheidet sich grundlegend von der erfindungsgemäßen steckbaren Konsole.

Das Dokument DE 20 2021 105 059 U1 zeigt zwei nicht kombinierbare Einzelkonsolen. Diese Bauteile bestehen aus:
- einer 30-cm-Konsole und
- einer 70-cm-Konsole,
die technisch nicht miteinander koppelbar sind.

Das Dokument offenbart keinerlei Verbindungsmittel oder einen Steckmechanismus, der eine Kopplung der Konsolen erlauben würde. Die Konsolen sind zwei strikt getrennte Einzelbauteile.

Damit fehlt bereits der zentrale Erfindungsgedanke der erfindungsgemäßen Konsole, die hier auch "Multikonsole" genannt wird, nämlich die steckbare Kombination verschiedener Konsolenbreiten innerhalb eines Systems.

Weiterhin wesentlich ist der Belagspalt bei beim System nach diesem Dokument. Eine spaltenfreie Belagfläche ist dort aufgrund der Konstruktion grundsätzlich ausgeschlossen, weil dann zwischen Innen- und Außenkonsolen konstruktionsbedingt ein Rohr oder Verbindungsteil liegen müsste, was zwangsläufig zu einer Unterbrechung der Belagsfläche führt.

Die erfindungsgemäß beanspruchte Multikonsole hingegen ermöglicht eine durchgehende, spaltenfreie Belagauflage, selbst im kombinierten Zustand.

Damit scheidet DE 20 2021 105 059 U1 eindeutig als relevanter Stand der Technik aus.

Die EP 1 070 807 A1 (Einhängekonsolen am Rahmen) beschreibt lediglich eine Anschlussart von Konsolen an einen Rahmen.

Die Konsolen selbst:
- existieren nur in vordefinierten Breiten (30 / 70 cm),
- sind nicht untereinander kombinierbar,
- weisen keine steckbare Modulation auf,
- besitzen keine integrierte Abhubsicherung.

Die EP 1 070 807 A1 berührt daher den Kern der Erfindung nicht.

Die DE 10 2011 051 562 A1 (Allgemeine Steckverbindung ohne Konsolenbezug) betrifft eine rein allgemeine Steckverbindung und hat:
- keinen Bezug zu Beläge tragenden Konsolen,
- kein Längenmodul,
- keinen Rohrverbinder-Innenschutz,
- keinen Sicherheitsmechanismus.

Die DE 10 2011 051 562 A1 ist daher inhaltlich ohne Relevanz.

Die US 2002 / 0 185 335 A1 (Schwenkbare Kragarm-Absturzsicherung) dient ausschließlich der Absturzsicherung und ist:
- nicht Beläge tragend,
- nicht für Fassaden- oder Arbeitsgerüste geeignet,
- konstruktiv und funktional vollständig andersartig, und damit ebenfalls unbeachtlich.

Zusammenfassende Bewertung der genannten Dokumente des Standes der Technik: Keines der Dokumente offenbart oder legt nahe
- eine modular steckbare, in allen Konsolenbreiten kombinierbare Gerüstkonsole,
- mit spaltenfreier Belagauflage,
- mit integrierter automatischer Abhubsicherung,
- sowie einem Rohrverbinder-Innenschutz (um ein inneres Seitengeländer zu ermöglichen als Sicherung gegen den Absturz des Arbeitspersonals von der Seitenkante der Konsole sowie durch den Spalt zwischen dem Gerüst und der Gebäude-Fassade) in jedem Einbauzustand.

Diese Merkmale, einzeln und insbesondere auch in Kombination sind technisch sehr wichtig bei der erfindungsgemäßen Multikonsole. In keiner der Dokumente findet sich auch nur ein Ansatz in Richtung einer derartigen multifunktionalen Konsolenarchitektur.

Damit ist die beanspruchte Lösung weder vorweggenommen noch durch die Entgegenhaltungen nahegelegt.

### Aufgabe und Lösung der Erfindung

Die Aufgabe der Erfindung bestand darin, eine flexibel vergrößerbare Konsole mit einem hohen Sicherheitsstandard im Sinne des Arbeitsschutzes zum einen für das Personal, das die Konsolen einbaut und die Breite anpasst, sowie zum anderen für das Personal, welches das Gerüst mit den Konsolen verwendet, zu entwickeln. Außerdem soll die Konsolenverbreiterung schnell anzubringen und zu ändern sein, was durch die Steckverbindung ermöglicht wird.

Diese Aufgabe wird bei einer Konsole für ein Fassadengerüst mit einer Konsolenverbreiterung der eingangs genannten Art erfindungsgemäß durch die Merkmale des Anspruchs 1 gelöst.

Die Lösung dieser Aufgabe bestand zum einen darin, dass die flexibel vergrößerbaren Konsolen als ein Modularsystem mit mehreren Konsolen unterschiedlicher Breiten ausgebildet sind. Der hohe Sicherheitsstandard wird durch die stirnseitige gesicherte (Arbeitsschutz!) Steckverbindung, welche eine spaltenfreie Lage der Beläge ermöglicht, sowie in bevorzugten Ausgestaltungen durch eine integrierte Abhubsicherung (Arbeitsschutz!) mittels der Haken (Krallen) sowie gegebenenfalls durch den Ringspalt in Kombination mit einem Federstahl erreicht.

Der Kern der Erfindung ist also die Kombination der technischen Merkmale "modulares System" und "Verbindung der Modulelemente (Konsole 1 und Konsolenverbreiterung 2) mittels einer Steckverbindung". Dies ermöglicht
- einen schnellen Aufbau und Abbau
- eine Vielzahl unterschiedlicher Tiefen der beiden kombinierten Elemente
- eine hohe Sicherheit
- Beläge ohne einen Zwischenspalt.

### Vorteile der Erfindung

Unter anderem werden die folgenden Vorteile erreicht:
Die Erfindung löst eines der häufigsten Probleme, welches viele Baustellen betrifft. Traditionell sind 30er, 50er und 70er Konsolen im Einsatz, die oftmals beim Baufortschritt umgebaut oder ausgetauscht werden müssen. Dieser Prozess ist zeitaufwändig und muss im Detail geplant sein, was zu Verzögerungen und erhöhten Kosten führt.

Die Erfindung ermöglicht, ohne langes Ab- und Aufbauen zwischen den Größen 30, 50 und 70 zu wechseln - und das in nur wenigen Sekunden. Dank des besonderen Designs und der hohen Lastaufnahme kann man die Konsole einfach zurückstecken, ohne zusätzliche Werkzeuge oder komplexe Abläufe.

Ein entscheidender Vorteil besteht darin, dass man sich nicht mehr entscheiden muss, welche Konsolen man in Zukunft auf Lager halten möchte. Mit nur einem Produkt deckt man alle Anforderungen ab und erhöht so die Flexibilität auf der Baustelle. Zudem kann in jedem Einbauzustand bei Bedarf ein Rohrverbinder für den Innenschutz angebracht werden, was die Anwendung weiter optimiert.

Diese Konsole ersetzt die herkömmlichen und nicht verbindbaren 30er und 70er Konsolen, die seit Jahren im Gerüstbau verwendet werden.

Die Erfindung ermöglicht die nahtlose und sichere Kombination verschiedener Konsolengrößen. Sie ist mit einem besonderen Mechanismus ausgestattet, der einen Wechsel zwischen den Konsolengrößen ohne sichtbare Spalten und ohne Sicherheitsrisiken ermöglicht.

Durch die Anordnung der Verbindungselemente (7, 8) im oberen Bereich der Stirnflächen wird in Kombination mit den anliegenden Stirnflächen, der Hebelwirkung und der Schwerkraft eine sichere, ohne Werkzeug schnell herstellbare und lösbare Verbindung der Konsole mit der Konsolenverbreiterung erreicht.

Die wichtigsten Vorteile sind:

### 1. Spaltfreie Verbindung:

Die Erfindung gewährleistet, dass beim Wechsel von einer Konsolengröße auf eine andere keine Lücken entstehen, die potenzielle Sicherheitsrisiken sind.

### 2. Flexible Verwendung:

Die Möglichkeit, den Rohrverbinder nach Bedarf zu nutzen oder zu entfernen, ist besonders vorteilhaft. Dies erlaubt es den Benutzern, die Konsole an die spezifischen Anforderungen ihrer Projekte anzupassen.

### 3. Kombinierbarkeit:

Die Erfindung ist mit allen marktüblichen Konsolen kombinierbar, was einen einfachen Übergang zu dieser neuen Innovation ermöglicht.

### 4. Kostenersparnis und Lageroptimierung:

Durch die Verwendung der Erfindung können Unternehmen ihre Lagerbestände optimieren, da sie nicht mehr mehrere Konsolenarten lagern müssen. Dies führt zu einer signifikanten Reduktion der Lagerkosten und des Personalaufwands.

### Fazit:

Die Erfindung bietet im Bereich des Gerüstbaus eine hohe Flexibilität, Sicherheit und Effizienz. Diese Eigenschaften bieten nicht nur einen wirtschaftlichen Vorteil, sondern auch eine sehr gute Möglichkeit, die Produktivität in Bauprojekten erheblich zu steigern.

### Besonders wichtige technische Merkmale der Erfindung

Die folgenden Merkmale sind im Stand der Technik nicht offenbart oder nahegelegt und bilden einzeln oder gemeinsam den erfinderischen technischen Merkmale:
(1) Längenmodularität
   - freie Kombination 30 / 50 / 70 cm,
   - steckbar ohne zusätzliche Verbinder.
(2) Spaltenfreie Belagauflage
   - erstmalig durchgehende Arbeitsfläche im modularen Konsolenaufbau,
   - technisch nicht erreichbar in DE 20 2021 105 059 U1 oder anderen Schriften.
(3) Rohrverbinder-Innenschutz
   - ist in jedem Einbauzustand automatisch gewährleistet.
(4) Automatische Abhubsicherung (>1° selbstsichernd)
   - ohne Schrauben oder Bolzen,
   - geprüft und zugelassen.
(5) Multifunktionale Fassaden- und Arbeitskonsolenanwendung
   - ersetzt mehrere klassische Konsolentypen,
   - reduziert Montage-, Logistik- und Materialaufwand.

Diese Merkmale ergeben einzeln und zusammen eine technische Lösung, die aus keiner der oben genannten Dokumente hergeleitet werden kann.

Schlussfolgerung: Alle genannten Dokumente liegen weit vom technischen Konzept der erfindungsgemäßen Multikonsole entfernt. Insbesondere bei der DE 20 2021 105 059 U1 handelt es sich tatsächlich ausschließlich um zwei isolierte Einzelkonsolen, wodurch die Erfindung weder vorweggenommen noch nahegelegt worden ist.

Vorteilhafte Ausgestaltungen der Erfindung sind in den Unteransprüchen angeführt.

So wird vorgeschlagen,
- dass die Stirnflächen (3, 4) im Gebrauch senkrecht angeordnet sind,
- dass die Verbindungselemente (7, 8) im oberen Bereich der Stirnflächen (3, 4) angeordnet sind,
- dass das eine Verbindungselement (8) als ein Bolzen (8) ausgebildet ist und das andere Verbindungselement (7) als eine Öffnung (7) ausgebildet ist,
   wobei der Bolzen (8) zum spaltfreien Verbinden der Konsole (1) und der Konsolenverbreiterung (2) in die Öffnung (7) einführbar ist,
- dass der Bolzen (8) an der Konsolenverbreiterung (2) angebracht ist, im Gebrauchszustand nach unten zeigt und in die Öffnung (7) der Konsole (1) einhakbar ist, wie in den Figuren dargestellt, wobei an Stelle des Bolzens und der kreisförmigen Öffnung auch eine flache Lasche und eine damit korrespondiere Öffnung die gleiche Funktion ausüben können,
- dass - in einer alternativen, nicht in den Figuren dargestellten Ausführungsform - der Bolzen (8) an der Konsole (1) angebracht ist, im Gebrauchszustand nach oben zeigt und dass die Öffnung (7) an der Konsolenverbreiterung (2) angebracht und auf den Bolzen (8) einhakbar ist, wobei an Stelle des Bolzens und der kreisförmigen Öffnung auch eine flache Lasche und eine damit korrespondierende Öffnung die gleiche Funktion ausüben können,
- dass die Konsole (1) und/oder die Konsolenverbreiterung (2) gegenüber den Verbindungselementen (7, 8) eine Rohrkupplung (9, 10) zum Verbinden mit einem Gerüstständer des Fassadengerüstes aufweist,
- dass die Rohrkupplung als eine Gerüstschelle (9) oder ein Steckverbinder-Rohrstück (10), insbesondere mit unterschiedlichen Durchmessern an beiden Enden, ausgebildet ist,
- dass die Oberseiten (5, 6) von Konsole (1) und Konsolenverbreiterung (2) Zapfen (11) zum Fixieren von Belagbohlen aufweisen,
- dass der Bolzen (8) eine Ringspalt (12) zum Sichern der Verbindung aufweist,
- dass die Konsolen und/oder die Konsolenverbreiterungen Haken aufweisen, unter welche ein Gerüstboden mit seinen Auflagerkrallen greifen kann,
- dass ein Einhängezapfen und ein Hammerkopf an einer Konsolenverbreiterung und eine Lochung und ein T-förmiger Ausschnitt an einer Konsole zur Verbindung mit der Konsolenverbreiterung vorgesehen sind,
- dass mindestens ein Rohrverbinder zum Anbringen eines Innenschutzes als Absturzsicherung vorgesehen ist.

### Ausführungsbeispiele

Im Folgenden werden mehrere Ausführungsbeispiele der Erfindung anhand von Zeichnungen näher beschrieben. In allen Zeichnungen haben gleiche Bezugszeichen die gleiche Bedeutung und werden daher gegebenenfalls nur einmal erläutert.

Es zeigen
- Figuren 1 bis 3: eine Konsole 1 mit Breite 30 cm und mit einer Konsolenverbreiterung 2 mit Breite 40 cm nach einem ersten Ausführungsbeispiel, in perspektivischer Darstellung und in Seitenansicht, in getrenntem und miteinander verbundenem Zustand, wobei dieses Ausführungsbeispiel anwendbar für das bekannte Gerüst-System "Blitz Layher" ist,
- Figuren 4 und 5: eine Konsole 1 mit Breite 30 cm und mit einer Konsolenverbreiterung 2 mit Breite 20 cm nach einem zweiten Ausführungsbeispiel, in Seitenansicht, in getrenntem und miteinander verbundenem Zustand, wobei dieses Ausführungsbeispiel ebenfalls anwendbar für das bekannte Gerüst-System "Blitz Layher" ist,
- Figuren 6 bis 8: eine Konsole 1 mit Breite 30 cm und mit einer Konsolenverbreiterung 2 mit Breite 40 cm nach einem dritten Ausführungsbeispiel, mit Zapfen 11 auf den Oberseiten, in perspektivischer Darstellung und in Seitenansicht, in getrenntem und miteinander verbundenem Zustand, wobei dieses Ausführungsbeispiel anwendbar für das bekannte Gerüst-System "Rux" ist,
- Figuren 9 bis 15: verschiedene perspektivische Darstellungen des ersten Ausführungsbeispiels, in getrenntem und miteinander verbundenem Zustand, wobei der Ringspalt (Nut) 12 im Bolzen 8 deutlich sichtbar ist, der nach dem Einhängen der Konsole zur Sicherung des Abhubs mittels eines nicht dargestellten Federstahls dient, der sich automatisch in den Ringspalt setzt und manuell beim Entfernen der Konsole mit einem Fingerdruck entriegelt werden kann,
- Figur 16: eine perspektivische Übersichts-Darstellung der erfindungsgemäßen Multikonsole nach einem weiteren Ausführungsbeispiel,
- Figur 17: den Gerüstrahmen mit der Konsole der Multikonsole nach Figur 16
- Figur 18: links eine Aufnahme in einer Konsole nach Figur 16, rechts den Hammerkopf an einer Konsolenverbreiterung
- Figur 19: den Gerüstrahmen mit Konsolen und Konsolenverbreiterung nach Figur 16, aber mit eingehängter Konsolenverbreiterung,
- Figur 20: die Multikonsole nach Figur 19 mit einem gesicherten Rohrverbinder an einer Konsolenverbreiterung 2,
- Figur 21: das Schwenken der Multikonsole nach Figur 20,
- Figur 22: die Multikonsole nach Figur 20 mit aufgelegten Gerüstböden,
- Figur 23: Geländerpfosten mit Bordbrettzapfen auf einer Multikonsole nach Figur 20,
- Figur 24: montierter Seitenschutz auf Multikonsolen nach Figur 20 und
- Figur 25: eine Seitenansicht der Multikonsole nach Figur 20 im Detail.

Im ersten und zweiten Ausführungsbeispiel kann die Konsole 1 mit Breite 30 cm auf 50 cm oder 70 cm erweitert werden.

Bei der Kombination der 30er-Konsole mit einer 40er-Anbindung als Konsolenverbreiterung erhält man erfindungsgemäß eine 70er-Konsole und mit einer 20er-Anbindung als Konsolenverbreiterung erhält man erfindungsgemäß eine 50er-Konsole.

Im Folgenden wird ein weiteres Ausführungsbeispiel im Detail beschrieben (Aufbau und Verwendung):

### 1. Bauteile und bestimmungsgemäße Verwendung der Multikonsolen

Die Multikonsolen sind zur ein- oder zweibohligen Verbreiterung der Belagflächen auf der Innen- oder Außenseite von Arbeitsgerüsten gemäß DIN EN 12811 vorgesehen.

Mit den Multikonsolen können die Belagverbreiterungen mit wenigen Handgriffen an die Erfordernisse der Bauabläufe angepasst werden, z. B. wenn die Montage von Fassadenelementen oder Dämmelementen am eingerüsteten Bauwerk eine flexible Belagverbreiterung erfordert.

Die Multikonsolen bestehen aus den folgenden Bauteilen:
- Konsole 30 cm: Diese Konsole ist mit einer angeschweißten Halbkupplung ausgestattet, mit der sie an einen Ständer des Gerüstrahmens angeschlossen wird. An der Stirnseite ist eine Aufnahme vorhanden, in die eine Konsolenverbreiterung oder ein Rohrverbinder gehängt werden kann.
- Konsolenverbreiterung 30 cm und Konsolenverbreiterung 20 cm: Die Erweiterungen sind mit Einhängezapfen und Hammerköpfen ausgestattet, mit denen sie in die Aufnahme einer Konsole gehängt werden. An der Stirnseite ist ebenfalls eine Aufnahme vorhanden, in die ein Rohrverbinder eingehängt werden kann.
- Rohrverbinder Universal: Der Rohrverbinder ist mit einem Einhängezapfen und einem Hammerkopf ausgestattet, mit dem er in die Aufnahme einer Konsole oder einer Konsolenverbreiterung eingehängt wird.
- Sicherungsschrauben M12: Mit der Sicherungsschraube wird der Rohrverbinder gegen Ausheben gesichert.

In allen Fällen kann an der Multikonsole mittels des oben genannten Rohrverbinders ein dreiteiliger Seitenschutz angebracht werden.

### 2. Einbau der Multikonsolen

In diesem Abschnitt wird die Reihenfolge der Arbeitsschritte beschrieben, die beim Einbau der Multikonsolen durchzuführen sind.

Die Multikonsolen sind von der darunterliegenden Belagebene aus einzubauen. Der Einbau von einer höheren Belagebene aus ist nicht zulässig.

Die Konsole ist mit der angeschweißten Halbkupplung an einem Innen- oder Außenständer zunächst so zu befestigen, dass sie etwa parallel zur Fassade des einzurüstenden Gebäudes liegt und dabei die Mutter der Kupplungsschraube so anziehen, dass ein Abrutschen der Konsole ausgeschlossen ist, die Konsole am Ständer aber drehbar bleibt. Es ist darauf zu achten, dass die Oberkante des U-Profils der Konsole auf derselben Höhe wie die Oberkante des U-Profils des Vertikalrahmens liegt (Figur 17).

Wenn eine zweibohlige Belagverbreiterung erforderlich ist, wird eine Konsolenverbreiterung an der Stirnseite der Konsole eingehängt. Hierzu wird
- der Einhängezapfen 8 der Konsolenverbreiterung 2 in die Lochung 7 der Einhängeplatte 30 der Konsole eingeführt und
- dabei der Hammerkopf 31 der Konsolenverbreiterung in die dafür vorgesehene Aufnahme 32 in der Konsole bis zum Einrasten eingehängt (Figuren 18, 19).
   Wenn an der Multikonsole ein Seitenschutz erforderlich ist, wird ein Rohrverbinder 33 an der Stirnseite der Konsole eingehängt. Hierzu wird
- der Einhängezapfen 8 des Rohrverbinders 33 in die Lochung 7 der Einhängeplatte 30 der Konsole 1 oder der Konsolenverbreiterung 2 eingeführt,
- dabei der Hammerkopf 31 des Rohrverbinders in die dafür vorgesehene Aufnahme 32 in der Konsole oder der Konsolenverbreiterung eingehängt und
- der Rohrverbinder mit einer Sicherungsschraube 34 gesichert (Figur 20).

Die Multikonsole wird in die endgültige Position geschwenkt und die Mutter der Kupplungsschraube angezogen (Figur 21).

Danach werden Gerüstböden 26 des verwendeten Gerüstsystems an die U-Profile der Konsolen eingehängt (Figur 22). Die Multikonsolen sind mit Haken 35 (siehe Figur 25) ausgestattet, die die Gerüstböden 26 nach dem Einbau gegen unbeabsichtigtes Ausheben sichern. Es ist sicherzustellen, dass die Auflagerkrallen 36 des Gerüstbodens 26 unter die Haken 35 greifen.

Wenn an den Multikonsolen ein Seitenschutz vorgesehen ist, ist dieser von der Belagebene auf Höhe der Multikonsole aus einzubauen.

Wenn nach der Gefährdungsbeurteilung des Gerüsterstellers bei diesen Arbeiten Absturzgefahr besteht, sind nach der Aufbau- und Verwendungsanleitung des Gerüstsystems Geländerholme zwischen den Ständern einzubauen. Die Montage des Seitenschutzes auf den Multikonsolen erfolgt im Schutz dieses Geländers.

Dann sind Geländerpfosten 27 mit Bordbrettzapfen auf die dafür vorgesehenen Rohrverbinder an den Multikonsolen zu stecken und gegen Ausheben zu sichern, z. B. mit Fall- oder Klappsteckern oder Schrauben mit Muttern (Figur 23).

Danach sind die Geländer- und Knieholme 28, 29 einzuhängen und die Bordbretter 41 auf die Bordbrettbolzen zu stecken (Figur 24).

Nachdem der Seitenschutz an den Multikonsolen vollständig eingebaut wurde, dürfen die Geländerholme zwischen den Ständern entfernt werden.

Abschließen sind die Keile der Geländerkästchen, in die die Geländerholme eingehängt wurden, fest einzuschlagen, siehe Aufbau- und Verwendungsanleitung des entsprechenden Gerüstsystems.

Wenn an der Stirnseite der Multikonsolen ein Seitenschutz erforderlich ist, ist dieser nach den Angaben in der Aufbau- und Verwendungsanleitung des Gerüstsystems einzubauen.

### 3. Anpassen der Breite der Belagverbreiterung

Zur Anpassung der Breite der Belagverbreiterung, z. B. nach dem Aufbringen einer Wärmedämmung an der Fassade des eingerüsteten Gebäudes, können die Multikonsolen entsprechend umgebaut werden.

Wenn nach der Gefährdungsbeurteilung des Gerüsterstellers für den Umbau der Multikonsolen ein Seitenschutz erforderlich ist, sind vor Beginn des Umbaus Geländerholme zwischen den Ständern der Vertikalrahmen einzubauen, siehe Aufbau- und Verwendungsanleitung für das verwendete Gerüstsystem. Alle Umbauarbeiten erfolgen dann im Schutze dieser Geländer.

Der Umbau erfolgt in den folgenden Arbeitsschritten:
- Falls vorhanden: Demontage des Seitenschutzes und des Rohrverbinders.
- Abnehmen der Belagelemente
- Aushängen der Konsolenverbreiterung
- Falls erforderlich: Einhängen der Konsolenverbreiterung 20 und Einbau von 190 mm breiten Böden
- Falls nach der Gefährdungsbeurteilung des Gerüsterstellers erforderlich: Rohrverbinder einbauen und mit Sicherungsschrauben gegen Ausheben sichern, Seitenschutz einbauen
- Falls vorhanden: Geländerholme zwischen den Gerüstständern entfernen.

### 4 Demontage der Multikonsolen

Die Demontage der Multikonsolen erfolgt in der umgekehrten Reihenfolge wie die zuvor beschriebene Montage

Neben der vorstehenden schriftlichen Beschreibung der Erfindung wird zu deren ergänzender Offenbarung hiermit explizit auf die zeichnerische Darstellung der Erfindung in den Figuren Bezug genommen.

### Bezugszeichenliste

- 1: Konsole
- 2: Konsolenverbreiterung
- 3: Stirnfläche der Konsole
- 4: Stirnfläche der Konsolenverbreiterung
- 5: Oberseite der Konsole
- 6: Oberseite der Konsolenverbreiterung
- 7: Verbindungselement der Konsole, ausgebildet als Öffnung
- 8: Verbindungselement der Konsolenverbreiterung, ausgebildet als Bolzen
- 9: Gerüstschelle
- 10: Steckverbinder-Rohrstück
- 11: Zapfen
- 12: Ringspalt

- 26: Gerüstboden
- 27: Geländerpfosten
- 28: Geländerholm
- 29: Knieholm

- 30: Einhängeplatte
- 31: Hammerkopf
- 32: Aufnahme
- 33: Rohrverbinder
- 34: Sicherungsschraube
- 35: Haken
- 36: Auflagerkralle

- 41: Bordbrett

## Patentansprüche

1. Konsole (1) für ein Fassadengerüst mit einer Konsolenverbreiterung (2), die mit der Konsole (1) verbindbar ist,
wobei die Konsole (1) und die Konsolenverbreiterung (2) Stirnflächen (3, 4) aufweisen, die bei der Verbindung von Konsole (1) und Konsolenverbreiterung (2) aneinander anliegen,
wobei die Konsole (1) und die Konsolenverbreiterung (2) Oberseiten (5, 6) aufweisen, die zum Auflegen von Belagbohlen des Fassadengerüsts geeignet sind und die bei der Verbindung von Konsole (1) und Konsolenverbreiterung (2) im Wesentlichen bündig in gleicher Höhe angeordnet sind, und
wobei Verbindungselemente (7, 8) zum spaltfreien Verbinden der Konsole (1) und der Konsolenverbreiterung (2) vorgesehen sind,
**dadurch gekennzeichnet,**
**dass** mehrere Konsolenverbreiterungen (2) mit unterschiedlichen, insbesondere allen üblichen, Konsolenbreiten vorgesehen sind,
**dass** die Konsole (1) und die Konsolenverbreiterungen (2) als ein Modulsystem ausgebildet sind, wobei die Konsole (1) und die Konsolenverbreiterungen (2) stirnseitig, insbesondere mittels einer Steckverbindung, miteinander verbindbar sind,
**dass** auf der Konsole (1) und den Konsolenverbreiterungen (2) Beläge aufbringbar sind, die bei miteinander verbundener Konsole (1) und einer oder mehrerer Konsolenverbreiterungen (2) spaltenfrei auf der Konsole (1) und den Konsolenverbreiterungen (2) aufliegen.

2. Konsole nach Anspruch 1,
**dadurch gekennzeichnet,**
**dass** die Stirnflächen (3, 4) im Gebrauch senkrecht angeordnet sind.

3. Konsole nach Anspruch 1,
**dadurch gekennzeichnet,**
**dass** die Verbindungselemente (7, 8) im oberen Bereich der Stirnflächen (3, 4) angeordnet sind.

4. Konsole nach Anspruch 1,
**dadurch gekennzeichnet,**
**dass** das eine Verbindungselement (8) als ein Bolzen (8) ausgebildet ist und das andere Verbindungselement (7) als eine Öffnung (7) ausgebildet ist,
wobei der Bolzen (8) zum spaltfreien Verbinden der Konsole (1) und der Konsolenverbreiterung (2) in die Öffnung (7) einführbar ist.

5. Konsole nach Anspruch 4,
**dadurch gekennzeichnet,**
**dass** der Bolzen (8) an der Konsolenverbreiterung (2) angebracht ist, im Gebrauchszustand nach unten zeigt und in die Öffnung (7) der Konsole (1) einhakbar ist.

6. Konsole nach Anspruch 4,
**dadurch gekennzeichnet,**
**dass** der Bolzen (8) an der Konsole (1) angebracht ist, im Gebrauchszustand nach oben zeigt und dass die Öffnung (7) an der Konsolenverbreiterung (2) angebracht und auf den Bolzen (8) einhakbar ist.

7. Konsole nach Anspruch 1,
**dadurch gekennzeichnet,**
**dass** die Konsole (1) und/oder die Konsolenverbreiterung (2) gegenüber den Verbindungselementen (7, 8) eine Rohrkupplung (9, 10) zum Verbinden mit einem Gerüstständer des Fassadengerüstes aufweist.

8. Konsole nach Anspruch 7,
**dadurch gekennzeichnet,**
**dass** die Rohrkupplung als eine Gerüstschelle (9) oder ein Steckverbinder-Rohrstück (10), insbesondere mit unterschiedlichen Durchmessern an beiden Enden, ausgebildet ist.

9. Konsole nach Anspruch 1,
**dadurch gekennzeichnet,**
**dass** die Oberseiten (5, 6) von Konsole (1) und Konsolenverbreiterung (2) Zapfen (11) zum Fixieren von Belagbohlen aufweisen.

10. Konsole nach Anspruch 4,
**dadurch gekennzeichnet,**
**dass** der Bolzen (8) eine Ringspalt (12) zum Sichern der Verbindung aufweist.

11. Konsole nach Anspruch 1,
**dadurch gekennzeichnet,**
**dass** die Konsolen und/oder die Konsolenverbreiterungen Haken aufweisen, unter welche ein Gerüstboden mit seinen Auflagerkrallen greifen kann.

12. Konsole nach Anspruch 1,
**dadurch gekennzeichnet,**
**dass** ein Einhängezapfen und ein Hammerkopf an einer Konsolenverbreiterung und eine Lochung und ein T-förmiger Ausschnitt an einer Konsole zur Verbindung mit der Konsolenverbreiterung vorgesehen sind.

13. Konsole nach Anspruch 1,
**dadurch gekennzeichnet,**
**dass** mindestens ein Rohrverbinder zum Anbringen eines Innenschutzes als Absturzsicherung vorgesehen ist.
